# EUROPÄISCHE PATENTSCHRIFT

(11) **EP 1 063 104 B1**
(45) Veröffentlichungstag und Bekanntmachung des Hinweises auf die Patenterteilung: **25.02.2009**
(21) Anmeldenummer: 00113229.9
(22) Anmeldetag: 21.06.2000
(51) Int. Cl.: B42C 5/04

(54) **Vorrichtung und Verfahren zum Bearbeiten von Blattkanten**
Device and method for treating sheet edges
Dispositif et méthode pour le traitement des bords de feuilles

(30) Priorität: 21.06.1999 DE 19928337; 05.10.1999 DE 19948183
(43) Veröffentlichungstag der Anmeldung: 27.12.2000
(62) Teilanmeldung aus: 06003569.8
(73) Patentinhaber: Landen, Franz-Josef, 70184 Stuttgart (DE)
(72) Erfinder: Landen, Franz-Josef, 70184 Stuttgart (DE)

(56) Entgegenhaltungen:
- CH-A- 360 372
- US-A- 1 642 866

## Beschreibung

Die vorliegende Erfindung betrifft eine Vorrichtung zum Bearbeiten von Blattkanten bei der Herstellung von Büchern nach dem Oberbegriff des Anspruchs 1 sowie ein Verfahren zum Bearbeiten von Blattkanten nach dem Oberbegriff des Anspruchs 13 (wie ebenfalls in US-A-1 642 866 dargestellt).

In der Buchbinderei wird nach verschiedenen Verfahren unterschieden, je nachdem, ob Bücher mit festem Umschlag (Hardcover), Bücher mit weichem durchgehendem Umschlag, Taschenbücher oder Bücher mit Softcover hergestellt werden sollen. All diesen Verfahren, abgesehen von der Fadenheftung oder Fadensiegelung, ist jedoch gemeinsam, daß die einzelnen Blätter oder Buchseiten im Rücken, d.h. an der Blattkante, verklebt werden müssen. Dazu werden die Blattkanten vorbereitet, d.h. aufgerauht, damit der Klebstoff etwas in die Papierfaser eindringt, um eine möglichst gute Haftung des Klebstoffes zu gewährleisten. Bei der Verwendung von Falzlagen muß darüber hinaus dieser Falz aufgeschnitten werden. Dabei ist es erstrebenswert, die Papierfasern möglichst schonend freizulegen, sodaß die Fasern miteinander im Verbund liegen und durch Zuschlagstoffe und/oder Klebstoffe miteinander verfestigt sind.

Es sind bereits einige gattungsgemäße Verfahren zum Bearbeiten von Papierkanten bekannt, z.B. DE 196 39 574 A1, DE 35 36 058 A1, DE 36 01 187 A1, US 37 06 252 A, DE-OS 24 16 460, DE 39 36 186 A1, AT 182 703 und die DE 27 19 402 A1.

Alle derzeit bekannten Verfahren gehen von einer Rücken- bzw. Blattkantenbearbeitung aus, die im wesentlichen aus einer auf einer Achse drehbaren Werkzeugplattform in Form einer Scheibe oder Metallkreuzes o.ä. besteht, die mit kleinen Messern, Kerbstiften oder sonstigen Zähnen bestückt ist und sich parallel zur Blattunterkante dreht. Diese Werkzeugplattform bzw. die Drehachse ist mit einem Motor wirkverbunden, welcher, abhängig von der Werkzeugkonfiguration im Einzelfall mit relativ hoher Drehzahl dreht, jedenfalls aber eine erhebliche Kraft auf den Buchblock ausübt, um sämtliche zu bearbeitenden Blattkanten erfassen zu können. Der Buchblock ist dabei in einer Buchblockzange mit einem bestimmten Papieraushang, in der Regel 7 bis 15mm, aufgenommen, welche .. die einzelnen Blätter zusammenpreßt. Dabei ist es erforderlich, daß der Buchblock möglichst genau, im Einzelfall mit einer Abweichung von Millimeterbruchteilen, in seiner Position gehalten wird. Bedingt durch die zur Blattkantenbearbeitung notwendige große Kraft, die von der Werkzeugplattform auf den Buchblock ausgeübt wird, ist aber eine extrem hohe Zangenpressung erforderlich, um den Buchblock in seiner Position zu halten. Je härter das Papier ist, wie es bspw. bei gestrichenen oder anderweitig behandelten Papieren der Fall ist, desto größer muß die Zangenpressung sein. Speziell bei der Bearbeitung von gestrichenen Papieren reicht die Zangenpressung jedoch oft nicht mehr aus und kann auch technisch nicht mehr vergrößert werden.

Da der Buchblock während der Bearbeitung der Blattkanten im rechten Winkel zum Werkzeug , steht, muß der Blockaushang, besonders bei kleineren Maschinen, mit einem Gegengewicht, bspw. einer Art "Gegenschneide', in Form gehalten werden.

Die Einstellung der Buchblockzange und des Gegengewichts muß auch immer wieder, je nach der Blockstärke der verschiedenen zu bearbeitenden Buchblocks, aufwendig neu eingestellt werden.

Bei der Verklebung des Blattstapels zu einem Buchblock wird noch nach der Verwendung des Klebstoffes unterschieden. Bei der Heißverarbeitung, bekannt als Hotmelt, werden Heißleime, u.a. Klebstoffe auf Polyamid- oder Polyurethanbasis verarbeitet, bspw. im sog. "Two Shot Verfahren" oder anderen Verfahren. Die Heißverarbeitung beruht im wesentlichen auf die Klammerwirkung nach dem Erkalten des Heißleims. Bei der Kaltverarbeitung werden Kaltleime, sogenannte Dispersionsklebstoffe verwendet. Hierbei handelt es sich im allgemeinen um Zwei-Phasen-Dispersionen, wobei immer eine wäßrige Phase vorhanden ist. Die Kaltleimbindung basiert im wesentlichen darauf, daß die wäßrige Phase in die vorbereitete Blattkante einsickert. Durch den Wasseranteil einerseits und durch den kapillaraktiven Verbund des Papiers andererseits entstehen Penetrationskräfte, welche dafür sorgen, daß der Klebstoff in die Blattkanten eindringt. Die Voraussetzung für diesen physikalischen Vorgang ist jedoch eine möglichst optimale Rückenbearbeitung, bei der die Papierfasern schonend freigelegt werden. Besonders bei der Verwendung von wässrigen Dispersionen darf es nicht zu Klebstoffeinläufen, bedingt durch bspw. eine zu kraftaufwendige Rückenbearbeitung, kommen.

Im allgemeinen wird die Kaltverarbeitung bevorzugt, da die so gebundenen Bücher ein besseres Planliegeverhalten zeigen als die mittels Heißverarbeitung gebundenen Bücher, bei denen die Klammerwirkung des Heißleims verhindert, daß der Buchrücken beim Aufschlagen des Buches plan liegt

Die Praxis zeigt jedoch, daß es bei den bekannten Verfahren zu unerwünschten Begleiterscheinungen kommt. Die Werkzeuge weisen geringe Standzeiten auf, da sie den Buchblock immer mit der gleichen Schneidkante oder Schneidfläche bearbeiten. Nach Ablauf der Standzeit müssen die einzelnen Werkzeuge von der Werkzeugplattform abmontiert und durch neue bzw. frisch geschliffene ersetzt werden. Bei bspw. 30 Messern pro Werkzeug stellt die Montage ein gewisser Aufwand dar. Die abgetragenen Papierreste werden unkontrolliert horizontal weggeschleudert. Beim Kontakt mit dem Heißleim kommt es zu einer schnelleren Verkokung. Es kommt zu einer "Verklebung" mit geölten oder gefetteten Maschinenteilen. Eine Reinigung ist äußerst schwierig, bzw. nahezu unmöglich. Daher sind zur Entfernung der Papierreste besonders große Absauganlagen nötig, welche eine hohe Lärmbelästigung verursachen. Die bekannten Verfahren arbeiten wenig ressourcenschonend.

Der Buchaushang wird, der Drehrichtung des Werkzeugs folgend, abgelenkt. Der Buchblock selbst wird seitlich immer über die gesamte Breite enorm belastet, weil das Werkzeug im Prinzip nur das vordere, bzw. bei gegenläufigen Werkzeugen das hintere Blatt schneidet bzw. reißt und dann wie ein Pflug durch den Papierstapel gedrückt wird. Dazu sind, wie bereits erwähnt, gewaltige Motoren erforderlich, die mit einem unangenehm hohen Geräuschpegel arbeiten. Ferner werden die freigelegten Fasern, da das Werkzeug immer parallel zur Buchblockunterkante arbeitet, auch parallel verformt, d.h. zur Seite ausgelenkt. Dies erschwert das Auftragen des Leims und verringert die Festigkeit der Bindung.

Bedingt durch die auf den Buchrücken einwirkende hohe Kraft wird nicht nur ein Teil der Blattunterkante entfernt, sondern auch der in unmittelbarer Nähe der entfernten Faser liegende Faserverbund angelockert, was jedoch nicht erwünscht ist.

Nach dem Bearbeiten und Verkleben der Blattkanten passiert der Buchblock eine oder mehrere Bearbeitungsstationen, die für das Schneiden, Aufrauhen oder Egalisieren des Buchblocks sorgen.

Hierbei gelten dieselben Grundsätze und es ergeben sich dieselben Probleme, wie sie für das Vorbereiten und Verkleben der Blattkanten beschrieben wurden.

Die Aufgabe der vorliegenden Erfindung besteht somit darin, ein Verfahren und eine Vorrichtung der o.g. Art bereitzustellen, welche die beschriebenen Nachteile nicht aufweisen und eine schonende, gleichmäßige Blattkantenbearbeitung ohne große Belastung des Buchblocks ermöglichen.

Die Lösung besteht in einer Vorrichtung mit den Merkmalen des Anspruchs 1 und in einem Verfahren mit den Merkmalen des Anspruchs 13.

Die vorliegende Erfindung geht somit von einem völlig anderen Konstruktionsprinzip aus. Einzelne Frässcheiben sind nebeneinander mit einem geringen Abstand zueinander auf mindestens zwei paarweise angeordneten Achssystemen mit Aufnahmeachsen für eine oder mehrere Frässcheiben. Die Achssysteme werden so montiert, daß jedes Paar parallel zur Blockunterkante bzw. zu den Blattkanten, aber gegenläufig zueinander angeordnet ist. Die Achssysteme jedes Paares sind in einem Winkel schräg zueinander angeordnet In Zangenlaufrichtung gesehen, dreht die mindestens eine linke Achse jedes Paares im Uhrzeigersinn und die mindestens rechte Achse jedes Paares entgegen dem Uhrzeigersinn.

Mit den Frässcheiben des linken Achssystems jedes Paares werden also nur die ersten wenigen, z. Bsp. 2 bis 3 mm, des Papieraushangs des Buchblocks bearbeitet, der dadurch leicht nach rechts, also zur Blockmitte hin, gedrückt wird. Mit den Frässcheiben des rechten Achssystems jedes Paares wird gleichzeitig die verbleibende Fläche des Papieraushangs bearbeitet und dadurch leicht nach links, also wiederum zur Blockmitte gedrückt. Die hinteren Frässcheiben jedes Achssystems bearbeiten die mittigen Bereiche des Buchrückens, wo keine nennenswerte Ablenkung erfolgt.

Demnach bearbeitet jede Frässcheibe nur einen kleinen Teil des Buchblocks und muß nicht durch den gesamten Buchblock gleiten. Daraus resultiert ein geringerer Kraftaufwand, woraus folgt, daß auch die Zangenpressung reduziert werden kann. Ferner ergibt sich eine geringere Lärmbelästigung.

Die Umfangsgeschwindigkeit der Frässcheiben ist so bemessen, daß es zu einem deutlichen Abtrag der Blattunterkante kommt. Damit wird ein Freilegen der Faser erreicht und ein Anlockern der unmittelbaren Umgebung einer Faser verhindert. Es findet kein Schlagen oder Reißen der Blattkanten statt. Die Position der äußersten Frässcheiben entspricht gleichzeitig der maximalen zu bearbeitenden Buchblockstärke.

Durch den Angriffswinkel der Frässcheiben ist gewährleistet, daß kein Papierabfall in die Umgebung außerhalb der erfindungsgemäßen Vorrichtung abgegeben wird. Der Papierabtrag wird nicht wie im Stand der Technik über die gesamte Buchblockbreite "gedruckt", sondern entsprechend dem Radius der Frässcheibe sofort nach Eingriff der Schneideinrichtung nach unten, in der Regel in einem Winkel von ca. 135 Grad wegtransportiert. Dies wird dadurch bewirkt, dass die Frässcheiben nicht wie die im Stand der Technik bekannten Werkzeuge parallel zum Buchblock laufen, sondern senkrecht zur Buchblockkante arbeiten. Dadurch wird der Papierabtrag radial mitgenommen und mit dem Luftstrom nach unten abgeführt. Zusätzlich werden die freigelegten Fasern nach unten und nicht wie im Stand der Technik nach vorne oder hinten ausgebürstet, so dass sie senkrecht stehen und optimal für die Beleimung vorbereitet sind.

Die Anzahl und der Abstand der Frässcheiben hängen im Einzelfall von der Art der Rückenbearbeitung z.B. Schneiden, Fräsen, Aufrauhen oder Egalisieren, vom gewählten Durchmesser und Dicke sowie der Anzahl der Schneideinrichtungen pro Frässcheiben ab. Durch die Anordnung der Frässcheiben, wie auch durch die Wahl einer bestimmten Geschwindigkeit im Vergleich zur Zangengeschwindigkeit, wird ein gleichmäßiges, flächiges Abtragen der Blattkanten erreicht Der Durchmesser der Frässcheiben und die Höhe des abgetragenen Papiers sind zueinander proportional, da der Papierabtrag durch Angriff der Schneideinrichtungen am Zenit der Frässcheibe erfolgt. Derart vorbereitete Blattkanten sind optimal für die Beleimung vorbereitet, die mit penetrationsfähigen Klebstoffen arbeitet und dadurch eine entsprechende Adhäsion zwischen den Blattkanten benötigt. Es ist aber auch möglich, diese Parameter derart zu variieren, daß dem Buchblock statt einer durchgehenden Fläche ein gewisses Profil oder eine Verzahnung gegeben wird. Derartige Blattkanten sind optimal für die Beleimung durch Heißverarbeiten vorbereitet. Hier dient das Profil einer zusätzlichen Verankerung im Klebstoffbett.

Die Vorteile der Erfindung liegen somit darin, daß der bearbeitete Papieraushang in zwei, jedoch gegensätzlichen Richtungen abgelenkt wird und sich diese dadurch aufheben. Durch die spezielle Anordnung der Aufnahmeachsen zueinander entfällt das Gegengewicht bzw. die Gegenschneide. Durch die spezielle Anordnung der Frässcheiben ist nur eine geringe Zangenpressung erforderlich.

Der Leim kann parallel zur Buchfaser aufgetragen werden, wie es für eine optimale Haftung des Umschlags wünschenswert ist. Ferner ergeben sich Vorteile auch bei der Bearbeitung von Papieren mit Strich, da keine seitliche Ablenkung des Papieraushangs mehr stattfindet und somit die Frässcheiben die Papierfasern und nicht nur den Strich erfassen, so daß eine bessere Durchdringung der Fasern mit Leim und so eine bessere Haftung des Umschlags möglich sind.

Durch die mögliche variable Anordnung mehrere solcher mit Frässcheiben bestückter Aufnahemeachsen hintereinander können unterschiedliche Verfahren zur Bearbeitung von Blattkanten, z. Bsp. verschieden hoher Abtrag, Aufrauhen oder Egalisieren verwirklicht werden. Ferner ist die Standzeit der Frässcheiben wesentlich länger als bei den im Stand der Technik bekannten Vorrichtungen, da die Angriffsflächen der Werkzeuge durch die Eigenrotation sich ständig ändert. Darüber hinaus müssen keine einzelnen Fräsblätter ausgetauscht werden, sondern nur die Aufnahmeachsen bzw. die Bearbeitungswellen ausgewechselt werden, was technisch wesentlich einfacher ist. Auch eine übermäßige Hitzeentwicklung am Schneidwerkzeug wird vermieden.

Vorteilhafte Weiterbildungen ergeben sich aus den Unteransprüchen.

Eine erste Ausführungsform der vorliegenden Erfindung sieht vor, dass mindestens zwei paarweise und in einem Stellwinkel schräg zueinander angeordnete und zueinander gegenläufig drehbarer Aufnahmeachsen vorgesehen sind, die mit zwei oder mehreren Frässcheiben bestückt sind. Die linke Achse dreht im Uhrzeigersinn und die rechte Achse entgegen dem Uhrzeigersinn.

Eine zweite Ausführungsform der vorliegenden Erfindung sieht vor, dass stattdessen mindestens drei paarweise zueinander angeordnete, synchron angetriebene kleinere Achsen vorgesehen sind, die parallel zur Laufrichtung des Buchblocks angeordnet sind, wobei die beiden Achsen eines jeden Paares zueinander gegenläufig drehbar sind und jede Achse mit einem einzigen Fräswerkzeug bestückt ist. Auch bei dieser Ausgestaltung der Erfindung dreht die linke Achse jedes Paares im Uhrzeigersinn und die rechte Achse jedes Paares entgegen dem Uhrzeigersinn.

In der Ausgestaltung mit mindestens einem Paar von mit mehreren Frässcheiben bestückten Achsen ist es besonders bevorzugt, ein Paar von zwei Achsen zu verwenden, die in einem Winkel schräg zueinander angeordnet sind. In Zangenlaufrichtung gesehen, dreht die linke Achse im Uhrzeigersinn und die rechte Achse entgegen dem Uhrzeigersinn. Eine weitere vorteilhafte Weiterbildung sieht vor, daß jede Achse eines Paares getrennt, aber gleichmäßig angetrieben wird, bspw. durch Elektromotoren mittels je eines Riementriebs.

Das rechte Achssystem ist bevorzugt in einem Winkel von ca. 3 bis 12 Grad aus der Mitte nach links und das linke Achssystem in einem Winkel von ca. 10 bis 25 Grad aus der Mitte nacht rechts montiert. Die hier genannten Gradzahlen bestimmen sich nach der Länge des Werkzeugs, d.h. der Achsen, nach der Zangengeschwindigkeit und nach der maximalen Buchblockbreite, die mit der erfindungsgemäßen Vorrichtung verarbeitet werden soll.

Der Durchmesser der Frässcheiben kann bspw. 10 bis 50 mm betragen. Pro Frässcheibe können 50 bis 80 Zähne vorgesehen sein, die zusätzlich einen Schliffwinkel von bspw. 30 Grad aufweisen können. Durch Zähne mit Schliffwinkel kann ein größerer Bereich der Blattkanten sauber abgetrennt werden. Die Frässcheiben berühren die Buchblockkante nur in ihrem Zenit. Damit wird der VerschleiB verringert, da die Angriffsfläche der Frässcheiben gering gehalten wird und sich durch die Rotation ständig ändert.

Die Länge der Achssysteme kann unterschiedlich sein und hängt von der Korrelation zwischen Stellwinkel und maximaler Buchdicke ab. Die Längenmontage ist bevorzugt versetzt. Bei gleichem Stellwinkel von 5 Grad ist z. Bsp. das rechte Achssystem eines Paares vorzugsweise ein vielfaches länger als das linke Achssystem. Dieses Verhältnis ändert sich bei geänderten Stellwinkeln. Je kürzer die Achssysteme sind, desto mehr Kraft wird auf jede Frässcheibe ausgeübt. Die Frässcheiben auf dem kürzeren bspw. linken Achssystem können mehr Zähne aufweisen als diejenigen auf dem längeren bspw. rechten Achssystem. Das kürzere Achssystem kann bspw. 3 bis 5 Frässcheiben und das längere Achssystem 9 bis 12 Frässcheiben aufweisen bei einem Winkel zur Senkrechten von 3 bis 12 Grad (längeres Achssystem) und 10 bis 25 Grad (kürzeres Achssystem). In diesem Fall bearbeiten die hinteren Frässcheiben des längeren Achssystems die mittigen Bereiche des Buchrückens, wo keine nennenswerte Ablenkung erfolgt.

Eine weitere vorteilhafte Weiterbildung der erfindungsgemäßen Vorrichtung sieht vor, daß sie über eine entsprechende Montageeinheit in der Höhe stufenlos verstellbar ist oder daß mehrere Schneidwerkzeuge in Zangenlaufrichtung hintereinander mit zunehmender Höhe angeordnet sind. Damit hat der Bediener die Möglichkeit, die Höhe des Papierabtrags selbst zu bestimmen und den Erfordernissen des Einzelfalls anzupassen.

Die erfindungsgemäße Vorrichtung kann mit einer Absaugeinrichtung versehen sein, so daß die Bearbeitung des Buchblockes unter Unterdruck stattfindet. Dadurch und zusätzlich durch den Angriffswinkel der Frässcheiben ist gewährleistet, daß kein Papierabfall in die Umgebung außerhalb der erfindungsgemäßen Vorrichtung abgegeben wird. Zusätzlich kann die erfindungsgemäße Vorrichtung in einem geschlossenen Gehäuse angeordnet sein, derart, daß nur an der Oberseite des Gehäuses für den Buchdurchlauf entsprechend der Buchblockstärke geöffnet ist. Dieses Gehäuse kann in besonders vorteilhafter Weise am unteren Ende an der Absaugeinrichtung angeschlossen sein.

Im folgenden wird die vorliegende Erfindung anhand der beigefügten Zeichnungen näher erläutert.

Es zeigen:
- Figur 1: eine schematische Draufsicht auf ein erstes Ausführungsbeispiel eines erfindungsgemäßen Schneidwerkzeugs mit zwei Achsen;
- Figur 2: eine schematische Ansicht von vorne auf das Schneidwerkzeug aus Figur 1;
- Figur 3: eine schematische Darstellung der Bearbeitung eines Buchblocks mit dem Schneidwerkzeug aus Figur 1;
- Figur 4: eine schematische Darstellung des Standes der Technik;
- Figur 5: eine schematische Draufsicht auf ein zweites Aussführungsbeispiel eines erfindungsgemäßen Schneidwerkzeugs mit zwei Achssystemen aus mehreren Achsen.

Der Aufbau und die Funktion eines ersten Ausführungsbeispiels des erfindungsgemäßen Schneidwerkzeugs 10 ergeben sich aus den Figuren 1 bis 3. Das Schneidwerkzeug 10 weist zwei Aufnahmeachsen 20 und 30 auf. Die längere Aufnahmeachse 20 ist in Laufrichtung L des Buchblocks 2 rechts vom Buchblock in einem Winkel α von 11,6 Grad zur Senkrechten angeordnet und weist 12 Frässcheiben 21 mit Fräszähnen 22 auf. Sie dreht in Pfeilrichtung A gegen den Uhrzeigersinn. Die kürzere Aufnahmeachse 30 ist in Laufrichtung L des Buchblocks 2 links vom Buchblock und versetzt zur längeren Aufnahmeachse 20 in einem Winkel β von 13,3 Grad zur Senkrechten angeordnet und weist 3 Frässcheiben 31 mit Fräszähnen 32 auf. Sie dreht in Pfeilrichtung B im Urzeigersinn. Die Fräszähne 22, 32 sind entsprechend der Einbaulage und entsprechend der Drehrichtung der Aufnahmeachsen an der Vorderseite einseitig in einem Winkel von etwa 30 Grad angeschliffen. Der Angriffspunkt jeder Frässcheibe 21, 31 an den Blattkanten 3 des Buchblocks 2 ist mit P gekennzeichnet. Der Winkel der Aufnahmeachsen 20, 30 und der abgewinkelte Versatz der beiden Aufnahmeachsen 20, 30 zueinander sind so gewählt, daß die erste Frässcheibe der linken Aufnahmeachse 30 und die zweite Frässcheibe der rechten Achse in ihrem Zenit P den maximalen Abstand der zu bearbeitenden Buchblockfläche, also die Blockdicke, definieren. In diesem Fall bearbeiten die hinteren Frässcheiben der längeren Aufnahmeachse 20 die mittigen Bereiche des Buchblocks 2. Figur 5 zeigt schematisch und nicht maßstabsgerecht eine zweite Ausführungsform der vorliegenden Erfindung. Hierbei weist das Schneidwerkzeug 100 zwei Achssysteme 200 und 300 mit zahlreichen Aufnahmeachsen 200' und 300' auf. Das hier längere Achssystem 200 ist in Laufrichtung L des Buchblockes 2 rechts vom Buchblock in einem Winkel α zur Senkrechten angeordnet und weist 9 Frässcheiben 210 mit Fraszähnen 220 auf. Die Achsen 200' drehen in Pfeilrichtung A gegen den Uhrzeigersinn. Das hier kürzere Achssystem 300 ist in Laufrichtung L des Buchblocks 2 links vom Buchblock und versetzt zum längeren Achssystem 200 in einem Winkel β zur Senkrechten angeordnet und weist 5 Frässcheiben 310 mit Fräszähnen 320 auf. Die Achsen 300' drehen in Pfeilrichtung B im Uhrzeigersinn. Die Fräszähne 220, 320 sind entsprechend der Einbaulage und entsprechend der Drehrichtung der Aufnahmeachsen 200', 300' an der Vorderseite einseitig in einem Winkel von etwa 30 Grad angeschliffen. Der Angriffspunkt jeder Frässcheibe 210, 310 an den Blattkanten 3 des Buchblocks 2 ist mit P gekennzeichnet. Der Winkel der Achssyteme 200, 300 und der abgewinkelte Versatz der Aufnahmeachsen 200', 300' zueinander sind so gewählt, daß die erste Frässcheibe des linken Achssystems 300 und die vierte Frässcheibe des rechten Achssystems 200 in ihrem Zenit P den maximalen Abstand der zu bearbeitenden Buchblockfläche, also die Blockdicke, definieren. Die Anordnung der Achssysteme 200, 300 kann selbstverständlich auch derjenigen der Achsen 20, 30 in Figur 1 entsprechen.

Die Blattkanten 3 des Buchblocks 2 werden also über ein Schneidwerkzeug geführt, das aus mindestens zwei Achssystemen mit gegenläufiger Drehrichtung besteht. Diese Achssysteme liegen parallel zum Buchblock. Jede einzelne Aufnahmeachse ist mit einer Frässcheibe bestückt, In Bezug auf den Buchblock sind die Achssysteme so angeordnet, daß sie sich versetzt in einem Winkel von z.B. drei Grad oder mehr gegenüberstehen, ohne daß sich die Frässcheiben gegenseitig berühren.

In der Regel arbeitet die erfindungsgemäße Vorrichtung mit einer Geschwindigkeit der Frässcheiben von 6.000 bis 10.000 U/min. Damit wird ein sauberes, klar abgegrenztes Abtrennen der Papierfaser erreicht. Außerdem wird eine Beschädigung (Anlockern des Faserverbundes) der in unmittelbarer Nachbarschaft liegenden Fasern vermieden. Die Umfangsgeschwindigkeit der Frässcheiben ist im Ausführungsbeispiel stufenlos einstellbar und kann somit dem Papiermaterial des Buchblocks optimal angepasst werden.

Aus Figur 3 ist ersichtlich, daß die Drehrichtung der Aufnahmeachsen 20, 30 den Effekt hat, daß die Papierabfälle 4 nach innen, d.h. zwischen den Aufnahmeachsen hindurch, nach unten geschleudert werden, so daß sie im unteren Teil der Vorrichtung, bspw. einer Einzangenmaschine, aufgefangen oder abgesaugt werden können.

Den Stand der Technik zeigt Figur 4. Bei den herkömmlichen Schneidwerkzeugen wie die schematisch in Figur 4 angedeuteten Frässcheibe wird der Buchblock 2 zur Seite abgelenkt, so daß die Papierfasern an den Blattkanten nur unvollständig freigelegt werden. Die Papierabfälle 4 fliegen zur Seite weg, WO sie schwerer aufzufangen sind.

## Patentansprüche

1. Vorrichtung zum Bearbeiten von Blattkanten (3) bei der Herstellung von Büchern, mit mindestens einem Schneidwerkzeug (10; 100) zur Bearbeitung der Blattkanten (3) eines über das Schneidwerkzeug (10; 100) hinweg laufenden Buchblocks (2) derart, daß entlang der Blattkanten (3) Papierfasern freigelegt werden, **dadurch gekennzeichnet, daß** das SchneidWerkzeug (10; 100) mindestens zwei paarweise und in einem Stellwinkel schräg zueinander angeordnete Achssysteme (20, 30; 200, 300) mit zueinander gegenläufig drehbaren Aufnahmeachsen (20, 30; 200', 300') aufweist, wobei die in Laufrichtung (L) des Buchblocks (2) links vom Buchblock angeordneten Aufnahmeachsen (30; 300') im Uhrzeigersinn und die in Laufrichtung (L) des Buchblocks (2) rechts vom Buchblock angeordneten Aufnahmeachsen (20, 200') im Gegenuhrzeigersinn drehbar sind und wobei jede Aufnahmeachse (20, 30; 200', 300') mit ein oder mehreren Frässcheiben (21, 31; 210, 310), welche an ihrem Außenumfang Schneideinrichtungen (22, 32; 220, 320) aufweisen, bestückt ist .

2. Vorrichtung nach Anspruch 1, **dadurch gekennzeichnet, dass** jedes Achssystem (200, 300) mindestens zwei synchron angetriebene, parallel zur Laufrichtung orientierte Aufnahmeachsen (200', 300') aufweist, welche mit je einer Frässcheibe (210, 310) bestückt sind, wobei die Aufnahmeachsen (200', 300') eines Achssystems zueinander versetzt angeordnet sind.

3. Vorrichtung nach Anspruch 1, **dadurch gekennzeichnet, daß** das Schneidwerkzeug (10) mindestens zwei paarweise und in einem Stellwinkel schräg zueinander angeordnete und zueinander gegenläufig drehbare Aufnahmeachsen (20, 30) aufweist, welche mit mindestens zwei Frässcheiben (21, 31) bestückt sind.

4. Vorrichtung nach Anspruch 3, **dadurch gekennzeichnet, daß** das Schneidwerkzeug (10) genau ein Paar Aufnahmeachsen (20, 30) aufweist.

5. Vorrichtung nach einem der vorhergehenden Ansprüche, **dadurch gekennzeichnet, daß** die linken Achsysteme (30; 300) kürzer als die rechten Achssysteme (20; 200) sind und/oder daß die Achssysteme (20, 30; 200, 300) versetzt zueinander angeordnet sind und/oder daß die Anzahl der Zähne pro Frässcheibe auf den Aufnahmeachsen verschieden ist.

6. Vorrichtung nach Anspruch 5, **dadurch gekennzeichnet, daß** die längeren Achssysteme (20; 200) in einem Winkel von 3 bis 12 Grad und die kürzeren Achssysteme (30; 300) in einem Winkel von 10 bis 25 Grad angeordnet sind.

7. Vorrichtung nach Anspruch 6, **dadurch gekennzeichnet, daß** die rechts vom Buchblock (2) befindlichen Achssysteme (20; 200) in einem Winkel von 3 bis 12 Grad nach links und die links vom Buchblock (2) befindlichen Achssysteme (30; 300) in einem Winkel von 10 bis 25 Grad nach rechts angeordnet sind.

8. Vorrichtung nach einem der vorhergehenden Ansprüche 3 bis 7, **dadurch gekennzeichnet, daß** für jede Aufnahmeachse (20, 30) eines Paares ein separater Antrieb, insbesondere ein Riementrieb, vorgesehen ist.

9. Vorrichtung nach einem der vorhergehenden Ansprüche, **dadurch gekennzeichnet, daß** der Durchmesser der Frässcheiben (21, 31; 210, 310) 10 bis 50 mm beträgt.

10. Vorrichtung nach einem der vorhergehenden Ansprüche, **dadurch gekennzeichnet, daß** pro Frässcheibe (21, 31; 210, 310) 50 bis 80 Zähne als Schneideinrichtung (22, 32; 220, 320), vorzugsweise mit einem Schliffwinkel von 30 Grad, vorgesehen sind.

11. Vorrichtung nach einem der vorhergehenden Ansprüche, **dadurch gekennzeichnet, daß** das Schneidwerkzeug (10; 100) stufenlos in der Höhe verstellbar ist oder daß mehrere Schneidwerkzeuge (10; 100) in Laufrichtung (L) des Buchblocks (2) in zunehmender Höhe hintereinander angeordnet sind.

12. Vorrichtung nach einem der vorhergehenden Ansprüche, **dadurch gekennzeichnet, daß** das Schneidwerkzeug eine Absaugeinrichtung zur Entfernung des bei der Bearbeitung der Blattkanten (3) entstehenden Papierabfalls aufweist.

13. Verfahren zum Bearbeiten von Blattkanten (3) bei der Herstellung von Büchern, wobei die Blattkanten (3) eines Buchblocks (2) über mindestens ein Schneidwerkzeug (10; 100) hinweg geführt
werden, derart, daß entlang der Blattkanten (3) Papierfasern freigelegt werden, **dadurch gekennzeichnet, daß** eine Vorrichtung mit mindestens einem Schneidwerkzeug (10; 100) nach einem der Ansprüche 1 bis 12 verwendet wird.

14. Verfahren nach Anspruch 13, **dadurch gekennzeichnet, daß** die Anordnung der Frässcheiben (21, 31; 210, 310) und die Umfangsgeschwindigkeit der Aufnahmeachsen (20, 30; 200', 300') so gewählt werden, daß die Blattkanten (3) des Buchblocks (2) wahlweise plan bearbeitet werden oder ein Profil eingearbeitet wird.

15. Verfahren nach einem der Ansprüche 13 bis 14, **dadurch gekennzeichnet, daß** an das Schneidwerkzeug ein Unterdruck angelegt wird.

## Claims

1. A device for processing sheet edges (3) in the manufacture of books, comprising at least one cutting tool (10; 100) for processing said sheet edges (3) of a book block (2) moving over said cutting tool (10; 100) such that paper fibres become exposed along said sheet edges (3), **characterized in that** said cutting tool (10; 100) comprises at least two axle systems (20, 30; 200, 300) arranged in pairs and inclined to each other at a setting angle and having accommodating axles (20, 30; 200', 300') which are rotatable in directions opposite to each other, wherein said accommodating axles (30; 300') arranged on the left hand side of said book block, when viewed in the running direction (L) of said book block (2), are rotatable in the clockwise direction and said accommodating axles (20, 200') arranged on the right hand side of said book block, when viewed in the running direction (L) of said book block (2), are rotatable in the counter clockwise direction and wherein each accommodating axle (20, 30; 200', 300') is equipped with one or more milling discs (21, 31; 210, 310) comprising cutting means (22, 32; 220, 320) at their outer circumference.

2. The device according to claim 1, **characterized in that** each axle system (200, 300) comprises at least two synchronously driven accommodating axles (200', 300') oriented in parallel to the running direction, wherein each of said accommodating axles (200', 300') is equipped with a milling disc (210, 310) and wherein the accommodating axles (200', 300') of any axle system are arranged offset to each other.

3. The device according to claim 1, **characterized in that** said cutting tool (10) comprises at least two accommodating axles (20, 30) arranged in pairs and inclined to each other at a setting angle and being rotatable in directions opposite to each other, wherein said accommodating axles (20, 30) are equipped with at least two milling discs (21, 31).

4. The device according to claim 3, **characterized in that** said cutting tool (10) comprises just one pair of accommodating axles (20, 30).

5. The device according to one of the preceding claims, **characterized in that** said axle systems (30; 300) on the left hand side are shorter than said axle systems (20; 200) on the right hand side and/or that said axle systems (20, 30; 200, 300) are arranged offset to each other and/or that the numbers of teeth per milling disc on said accommodating axles are different.

6. The device according to claim 5, **characterized in that** the longer axle systems (20; 200) are arranged at an angle in the range from 3 to 12 degrees and that the shorter axle systems (30; 300) are arranged at an angle in the range from 10 to 25 degrees.

7. The device according to claim 6, **characterized in that** said axle systems (20; 30) located on the right hand side of said book block (2) are arranged at an angle in the range from 3 to 12 degrees to the left and that said axle systems (30; 300) located on the left hand side of said book block (2) are arranged at an angle from 10 to 25 degrees to the right.

8. The device according to one of the claims 3 to 7, **characterized in that** a separate drive, in particular a belt drive, is provided for each accommodating axle (20, 30) of any pair.

9. The device according to one of the preceding claims, **characterized in that** the diameter of said milling discs (21, 31; 210, 310) lies in the range from 10 to 50 mm.

10. The device according to one of the preceding claims, **characterized in that** for each milling disc (21, 31; 210, 310) 50 to 80 teeth are provided as a cutting means (22, 32; 220, 320), preferably at a milling angle of 30 degrees.

11. The device according to one of the preceding claims, **characterized in that** the height of said cutting tool (10; 100) is continuously adjustable or that a plurality of cutting tools (10; 100) are successively arranged with increasing height in the running direction (L) of the book block (2).

12. The device according to one of the preceding claims, **characterized** that said cutting tool comprises a suction means for removing the paper waste created during the processing of the sheet edges (3).

13. A method for processing the sheet edges (3) in the manufacture of books, wherein said sheet edges (3) of a book block (2) are guided over at least one cutting tool (10; 100) such that paper fibres become exposed along said sheet edges (3), **characterized in that** a device comprising at least one cutting tool (10; 100) according to one of the claims 1 to 12 is employed.

14. The method according to claim 13, **characterized in that** the arrangement of the milling discs (21, 31; 210, 310) and the circumferential velocity of said accommodating axles (20, 30; 200', 300') are selected such that the sheet edges (3) of said book block (2) may selectively be plane-processed or that a profile is incorporated therein.

15. The method according to one of the claims 13 to 14, **characterized in that** a vacuum is applied to said cutting tool.

## Revendications

1. Dispositif pour le rognage des bords de feuilles (3) lors de la réalisation de livres, comportant au moins un outil de coupe (10 ; 100) pour rogner les bords de feuilles (3) d'un corps d'ouvrage (2) défilant à travers l'outil de coupe (10 ; 100), de telle sorte que des fibres de papier sont dégagées le long des bords de feuilles (3), **caractérisé en ce que** l'outil de coupe (10 ; 100) comporte au moins deux systèmes d'axes (20, 30 ; 200, 300), qui sont appariés et disposés en biais l'un par rapport à l'autre en formant un angle d'ajustage et qui comportent des axes de réception (20, 30 ; 200', 300') pouvant tourner en sens opposé l'un par rapport à l'autre, sachant que les axes de réception (30 ; 300'), disposés à gauche du corps d'ouvrage, par référence au sens de défilement (L) du corps d'ouvrage (2), tournent dans le sens horaire et les axes de réception (20 ; 200'), disposés à droite du corps d'ouvrage, par référence au sens de défilement (L) du corps d'ouvrage (2), tournent dans le sens anti-horaire et chaque axe de réception (20, 30 ; 200', 300') est muni d'un ou de plusieurs disques de fraisage (21, 31 ; 210, 310) qui, sur leur pourtour extérieur, comportent des dispositifs de coupe (22, 32 ; 220, 320).

2. Dispositif selon la revendication 1, **caractérisé en ce que** chaque système d'axes ,(200, 300) comporte au moins deux axes de réception (200', 300'), qui sont actionnés de manière synchrone et orientés parallèlement au sens de défilement et qui sont munis chacun d'un disque de fraisage (210, 310), les axes de réception (200', 300') d'un système d'axes étant décalés entre eux.

3. Dispositif selon la revendication 1, **caractérisé en ce que** l'outil de coupe (10) comporte au moins deux axes de réception (20, 30), qui sont disposés en biais l'un par rapport à l'autre en formant un angle d'ajustage et sont aptes à tourner en sens opposé l'un par rapport à l'autre et qui sont munis d'au moins deux disques de fraisage (21, 31).

4. Dispositif selon la revendication 3, **caractérisé en ce que** l'outil de coupe (10) comporte exactement une paire d'axes de réception (20, 30).

5. Dispositif selon l'une quelconque des revendications précédentes, **caractérisé en ce que** les systèmes d'axes (30 ; 300) gauches sont plus courts que les systèmes d'axes (20 ; 200) droits et/ou **en ce que** les systèmes d'axes (20, 30 ; 200, 300) sont décalés entre eux et/ou en ce que le nombre de dents par disque de fraisage sur les axes de réception est différent.

6. Dispositif selon la revendication 5, **caractérisé en ce que** les systèmes d'axes (20 ; 200) plus longs sont disposés en formant un angle de 3 à 12 degrés et les systèmes d'axes (30 ; 300) plus courts sont disposés en formant un angle de 10 à 25 degrés.

7. Dispositif selon la revendication 6, **caractérisé en ce que** les systèmes d'axes (20 ; 200), situés à droite du corps d'ouvrage (2), sont disposés en formant un angle de 3 à 12 degrés vers la gauche et les systèmes d'axes (30 ; 300), situés à gauche du corps d'ouvrage (2), sont disposés en formant un angle de 10 à 25 degrés vers la droite.

8. Dispositif selon l'une quelconque des revendications 3 à 7, **caractérisé en ce que** pour chaque axe de réception (20, 30) d'une paire, il est prévu un système d'entraînement séparé, en particulier un entraînement par courroie.

9. Dispositif selon l'une quelconque des revendications précédentes, **caractérisé en ce que** le diamètre des disques de fraisage (21, 31 ; 210, 310) est de l'ordre de 10 à 50 mm.

10. Dispositif selon l'une quelconque des revendications précédentes, **caractérisé en ce qu'**il est prévu pour chaque disque de fraisage (21, 31 ; 210, 310), 50 à 80 dents formant les dispositifs de coupe (22, 32 ; 220, 320), de préférence avec un angle de taille de 30 degrés.

11. Dispositif selon l'une quelconque des revendications précédentes, **caractérisé en ce que** l'outil de coupe (10 ; 100) est réglable progressivement en hauteur ou **en ce que** plusieurs outils de coupe (10 ; 100) sont disposés en hauteur croissante les uns derrière les autres dans le sens de défilement (L) du corps d'ouvrage (2).

12. Dispositif selon l'une quelconque des revendications précédentes, **caractérisé en ce que** l'outil de coupe comporte un dispositif d'aspiration destiné à éliminer les chutes de papier générées lors du rognage des bords de feuilles (3).

13. Procédé pour le rognage des bords de feuilles (3) lors de la réalisation de livres, dans lequel les bords de feuilles (3) d'un corps d'ouvrage (2) sont guidés à travers au moins un outil de coupe (10 ; 100), de telle sorte que des fibres de papier sont dégagées le long des bords de feuilles (3), **caractérisé en ce que** l'on utilise un dispositif comportant au moins un outil de coupe (10 ; 100) selon l'une quelconque des revendications 1 à 12.

14. Procédé selon la revendication 13, **caractérisé en ce que** l'agencement des disques de fraisage (21, 31 ; 210, 310) et la vitesse de rotation des axes de réception (20, 30 ; 200, 300) sont choisis de telle sorte que les bords de feuilles (3) du corps d'ouvrage (2) sont rognées au choix de manière plane ou en ménageant un profil.

15. Procédé selon l'une quelconque des revendications 13 à 14, **caractérisé en ce qu'**une dépression est appliquée sur l'outil de coupe.
